# EUROPÄISCHE PATENTSCHRIFT

(11) **EP 1 277 909 B1**
(45) Veröffentlichungstag und Bekanntmachung des Hinweises auf die Patenterteilung: **17.03.2010**
(21) Anmeldenummer: 02015963.8
(22) Anmeldetag: 18.07.2002
(51) Int. Cl.: E06B 7/08

(54) **Einsetzbarer Fensterladenhalter**
Insertable holder for window shutter
Support insérable pour volet de fenêtre

(30) Priorität: 20.07.2001 DE 10134706
(43) Veröffentlichungstag der Anmeldung: 22.01.2003
(73) Patentinhaber: Harnischmacher, Beate, 07150 Andratx Illes Balears/Mallorca (ES); Harnischmacher, Gerd, 07150 Andratx Illes Balears/Mallorca (ES)
(72) Erfinder: Harnischmacher Gerd, 07150 Andratx Illes Balears Mallorca (ES)
(74) Vertreter: Behrendt, Arne

(56) Entgegenhaltungen:
- CH-A- 333 098
- US-A- 5 971 450

## Beschreibung

Die Erfindung betrifft einen einsetzbaren Fensterladenhalter für Fensterläden, Fenster oder Türen, bestehend aus einem zwischen den geöffneten Fensterläden, Fenster- oder Türflügel einsetzbaren Stützstab, der die Läden im geöffneten Zustand fest arretiert, wobei der Stützstab aus einem Teleskopstiel besteht, welcher in verschiedenen Längen arretierbar ist und mindestens zwei Halterungsköpfe für die Abstützung an den Innenkanten der Fensterläden bzw. der Fenster- oder Türflügel aufweist.

Fensterladenhalter der genannten Art (vgl. US 5,971,450 A) sind insofern problematisch als der ausziehbare Teleskopstiel im arretierten Zustand eine fixe Länge hat und sich deshalb leicht lockern oder herabfallen kann, wenn z. B. Wind an den Fensterläden rüttelt. Nach dem Stande der Technik sind auch Fensterladenhalter bekannt, die fest an den Wänden und/oder an den Fensterläden angebracht sind und den Fensterladen unmittelbar an der Wand festlegen. Diese Fensterladenhalter haben jedoch den Nachteil, daß der Benutzer sich beim Schließen weit aus dem Fenster lehnen muß, was nicht ungefährlich ist.

Es ist Aufgabe der Erfindung, den Fensterladenhalter der eingangs genannten Art dahingehend weiterzubilden, dass er leicht ein- und auszubauen ist und insbesondere im verspannten Zustand gegen Freirütteln sicher ist.

Zur Lösung dieser Aufgabe schlägt die Erfindung die im Patentanspruch 1 zusammengefassten Merkmale vor.

Durch das Zusammenwirken der im Patentanspruch 1 zusammen gefassten Merkmale ist es möglich, den Teleskopstiel beim Einsetzen zwischen den Fensterläden über den Federweg der Federkerne bzw. Puffer zwischen den Halterungsköpfen und den Enden des Teleskopstieles axial vorzuspannen, so dass der Teleskopstiel auch dann in Position bleibt, wenn Wind an den Fensterläden rüttelt. Für die axiale Vorspannung des Teleskopstieles ist der Teleskopstiel mit einem Aufkeilmechanismus versehen, der durch Verdrehen der beiden Teleskoprohre arretierbar ist und den Teleskopstiel während des Arretierungsvorganges geringfügig verlängert. Diese axiale Verlängerung des Teleskopstieles komprimiert die Federkerne bzw. Puffer in den drehbar ausgebildeten Verbindungen zwischen den Halterungsköpfen und den Enden der Teleskoprohre. Damit die Halterungsköpfe beim Verspannen des Teleskopstieles nicht von den Fensterläden abrutschen, sind sie jeweils mit einem Halteschenkel versehen, der den Fensterladen hintergreift.

Zweckmäßige Weiterbildungen des Fensterladenhalters gemäß der Erfindung ergeben sich aus den Unteransprüchen 2 bis 6.

Ein Ausführungsbeispiel der Erfindung wird im folgenden anhand der Zeichnungen näher erläutert. Es zeigen:
- Figur 1: eine Ansicht des Halterkopfes;
- Figur 2: den Halterungskopf im Schnitt;
- Figur 3: eine Seitenansicht des Fensterladenhalters;
- Figur 4: eine Vorderansicht des Fensterladenhalters;
- Figur 5: die Position des Fensterladenhalters am Fenster;
- Figur 6: eine Darstellung der Anwendung des Fensterladenhalters;
- Figur 7: einen Halterungskopf mit Aussparung zum Aufhängen des Fensterladenhalters;
- Figur 8: einen Halterungskopf mit Sicherungsleine;
- Figur 9: einen Arretierungsmechanismus für den Teleskopstiel.

In der Zeichnung sind die Halterungsköpfe des Fensterladenhalters mit dem Bezugszeichen 1 bezeichnet. Die Halterungsköpfe 1 sind an den Enden eines ausziehbaren und in unterschiedlichen Längen arretierbaren Teleskopstieles 2 befestigt. Zur Befestigung an dem Teleskopstiel 2 haben die Halterungsköpfe 1 jeweils eine Verbindungspassform 3, in welche der Teleskopstiel 2 einsteckbar ist.

Weiterhin haben die Halterungsköpfe 1 jeweils Auflageflächen 4 für die Abstützung der Innenkanten der Fensterläden. Außerdem sind sie mit Halteschenkeln 5 versehen, welche hinter die Fensterläden bzw. die Fensteroder Türflügel greifen. Zwischen jedem Halterungskopf 1 und dem Teleskopstiel befinden sich Drehelemente 6, welche eine Drehung des Halterungskopfes 1 um die Achse des Teleskopstieles 2 ermöglichen sollen. Schließlich befindet sich zwischen dem Halterungskopf 1 und dem Drehelement ein Federkern 7 oder ein ähnlicher geeigneter Puffer, der so angebracht ist, daß zwischen dem Teleskopstiel 2 und dem Halterungskopf 1 eine Federung entsteht.

Aus Figur 5 ist ersichtlich, wie der Fensterladenhalter gemäß der Erfindung zur Arretierung zum Beispiel von Fensterläden eingesetzt wird.

Die Figur 6 zeigt die Handhabung des Teleskopstieles beim Ausziehen und Arretieren in unterschiedlichen Längen.

Beim Ausführungsbeispiel nach Figur 7 ist in dem Halteschenkel 5 des Halterungskopfes 1 eine Aussparung 8 vorgesehen, die so angeordnet ist, daß der Fensterladenhalter zum Beispiel an einem Haken aufgehängt werden kann.

Beim Ausführungsbeispiel nach Figur 8 ist der Halterungskopf mit einem weiteren Halteschenkel 5.5 versehen, der relativ zu dem Halterungskopf 1 verstellbar ist und somit an unterschiedliche Dicken der Fensterläden bzw.

Fenster- oder Türrahmen anpaßbar ist. Weiterhin ist der in Figur 8 dargestellte Halterungskopf 1 mit einer Sicherungsleine 9 verbunden, mit der der Fensterladenhalter gemäß der Erfindung so gesichert werden kann, daß er nicht herabfallen kann.

Die in Figur 9 schematisch dargestellte Arretierungsvorrichtung des Teleskopstieles 2 weist einen Schraub-/Aufkeilmechanismus 10 auf, der sich beim Verdrehen der beiden Teleskoprohre des Teleskopstieles 2 derart aufkeilt, daß beide Teleskoprohre gegeneinander festgelegt sind. Bei der Betätigung des Schraub-/Aufkeilmechanismus erfährt der Teleskopstiel 2 eine geringfügige Verlängerung, was das Einspannen des Teleskopstieles 2 zwischen den Fensterläden erleichtert. Nach Lösen des Schraub-/Aufkeilmechanismus 10 kann der Teleskopstiel 2 durch axiales Verschieben der beiden Teleskoprohre gegeneinander in seiner Länge verändert werden.

## Patentansprüche

1. Einsetzbarer Fensterladenhalter für Fensterläden, Fenster oder Türen, bestehend aus einem zwischen den geöffneten Fensterläden, Fenster- oder Türflügeln einsetzbaren Stützstab, der die Läden im geöffneten Zustand fest arretiert, wobei der Stützstab aus einem Teleskopstiel (2), welcher in unterschiedlichen Längen arretierbar ist und mindestens zwei Halterungsköpfe (1) für die Abstützung der Innenkanten der Fensterläden bzw. Fenster- oder Türflügel aufweist, **dadurch gekennzeichnet,**
- **dass** die Halterungsköpfe (1) mindestes einen Halteschenkel (5) aufweisen, seitlich hinter die Fensterläden bzw. Fenster- oder Türflügel greift,
- **dass** die Halterungsköpfe (1) mit einer Verbindungspassform (3) versehen sind, mittels derer sie an den Enden des Teleskopstieles (2) angebracht sind,
wobei die Halterungsköpfe (1) im Innenbereich der Verbindungspassform (3) mit einem Federkern (7) oder einem ähnlichen geeigneten Puffer versehen sind, die so angebracht sind, dass zwischen dem Teleskopstiel (2) und dem Halterungskopf (1) eine Federung entsteht,
- **dass** die Halterungsköpfe (1) mit einem Drehelement (6) versehen sind, welches eine Drehung um die Teleskopachse ermöglicht,
- und **dass** der Teleskopstiel (2) einen zur Arretierung dienenden Schraub-Aufkeilmechanismus (10) aufweist, der durch Verdrehen der beiden Teleskoprohre gegeneinander arretierbar ist und den Teleskopstiel (2) während des Arretierungsvorganges geringfügig verlängert.

2. Fensterladenhalter nach Anspruch 1, **dadurch gekennzeichnet, dass** der Halterungskopf (1) im Bereich der Aufnahmefläche (4) eine Gummiauflage und/oder Weich-PVC-Auflage aufweist.

3. Fensterladenhalter nach Anspruch 1, **dadurch gekennzeichnet, dass** der Halterungskopf (1) im Bereich des Halteschenkels (5) mit einer Aussparung versehen ist, die so angeordnet ist, dass der Fensterladenhalter an einem Haken aufgehangen werden kann.

4. Fensterladenhalter nach Anspruch 1, **dadurch gekennzeichnet, dass** der Halterungskopf (1) zwei Haltschenkel (5 und 5.5) aufweist, die im eingesetzten Zustand die Fensterläden bzw. Fenster- oder Türflügel so aufnehmen, dass ein Halteschenkel (5) die Ladenrückseite und der andere Halteschenkel (5.5) die Ladenvorderseite umgreift.

5. Fensterladenhalter nach Anspruch 1, **dadurch gekennzeichnet, dass** einer der Halteschenkel (5 oder 5.5) gegenüber dem anderen Halteschenkel verschiebbar ist, so dass verschieden dicke Fensterläden bzw. Fenster- oder Türflügel zwischen den Halteschenkeln aufgenommen werden können.

6. Fensterladenhalter nach Anspruch 1, **dadurch gekennzeichnet, dass** an dem Fensterladenhalter eine Sicherheitsleine (9) mittels einer Halteöse vorgesehen ist, wobei die Sicherheitsleine an einem freien Ende mittels einer Befestigungsvorrichtung befestigt ist, so dass der Fensterladenhalter daran gehindert wird, frei herunter zu fallen.

## Claims

1. An insertable window shutter holder for window shutters, windows or doors, comprising a support bar which can be inserted between the opened window shutters, window or door leaves and which fixedly arrests the shutters in the opened condition. wherein the support bar comprises a telescopic strut (2) which can be arrested at different lengths and has at least two holder heads (1) for supporting the inner edges of the window shutters or window or door leaves,
**characterised in that**
- the holder heads (1) have at least one holding limb (5) which grips laterally behind the window shutters or window or door leaves,
- the holder heads (1) are provided with a connecting fitment form (3), by means of which they are mounted to the ends of the telescopic strut (2), wherein the holder heads (1) are provided in the inner region of the connecting fitment form (3) with a spring core (7) or a similar suitable buffer which are so disposed that a spring action is afforded between the telescopic strut (2) and the holder head (1),
- the holder heads (1) are provided with a rotary element (6) permitting rotation about the telescope axis, and
- the telescopic strut (2) has a screw wedging mechanism (10) which serves to give the arresting effect and which is arrestable by rotation of the two telescopic tubes relative to each other and produces a minor increase in length of the telescopic strut (2) during the arresting operation.

2. A window shutter holder according to claim 1 **characterised in that** the holder head (1) has a rubber layer and/or soft PVC layer in the region of the receiving surface (4).

3. A window shutter holder according to claim 1 **characterised in that** in the region of the holding limb (5) the holder head (1) is provided with an opening so arranged that the window shutter holder can be suspended on a hook.

4. A window shutter holder according to claim 1 **characterised in that** the holder head (1) has two holding limbs (5 and 5.5) which in the inserted condition receive the window shutters or window or door leaves so that one holding limb (5) embraces the shutter rear side and the other holding limb (5.5) embraces the shutter front side.

5. A window shutter holder according to claim 1 **characterised in that** one of the holding limbs (5 or 5.5) is displaceable relative to the other holding limb so that window shutters or window or door leaves of differing thickness can be received between the holding limbs.

6. A window shutter holder according to claim 1 **characterised in that** a security cord (9) is provided on the window shutter holder by means of a holding eye, wherein the security cord is fixed at a free end by means of a fixing device so that the window holder shutter is prevented from freely dropping down.

## Revendications

1. Support insérable pour volet de fenêtre pour des volets de fenêtre, fenêtres ou portes, constitué d'une tige de support insérable entre les volets de fenêtre, battants de fenêtre ou de porte ouverts qui arrête les volets à l'état ouvert, où la tige de support présente une tige télescopique (2) qui peut être arrêtée à des longueurs différentes et au moins deux têtes de retenue (1) pour le support des arêtes intérieures des volets de fenêtre, respectivement battants de fenêtre ou de porte, **caractérisé**
**en ce que** les têtes de retenue (1) présentent au moins une branche de retenue (5), qui s'engage derrière les volets de fenêtre respectivement battants de fenêtre ou de porte,
- **en ce que** les têtes de retenue (1) sont munies d'un moule d'ajustage de liaison (3) au moyen duquel elles sont fixées aux extrémités de la tige télescopique (2), où les têtes de retenue (1) présentent dans la zone intérieure du moule d'ajustage de liaison (3) un noyau élastique (7) ou un autre tampon approprié, qui sont fixés de façon à produire entre la tige télescopique (2) et la tête de retenue (1) un amortissement,
- **en ce que** les têtes de retenue (1) présentent un élément rotatif (6) qui permet une rotation autour de l'axe télescopique,
- et **en ce que** la tige télescopique (2) présente un mécanisme à coin de vissage (10) servant à l'arrêtage qui peut être arrêté par la rotation des deux tubes télescopiques l'un contre l'autre et prolonge légèrement la tige télescopique (2) durant l'opération d'arrêtage.

2. Support pour volet de fenêtre selon la revendication 1, **caractérisé en ce que** la tête de retenue (1) présente dans la zone de la face de réception (4) un support en caoutchouc et/ou un support mou en PVC.

3. Support pour volet de fenêtre selon la revendication 1, **caractérisé en ce que** la tête de retenue (1) présente dans la zone de la branche de retenue (5) un évidement qui est disposé de telle sorte que le support pour volet de fenêtre peut être accroché à un crochet.

4. Support pour volet de fenêtre selon la revendication 1, **caractérisé en ce que** la tête de retenue (1) présente deux branches de retenue (5 et 5.5) qui, à l'état inséré, reçoivent les volets de fenêtre, respectivement les battants de fenêtre ou de porte de telle sorte qu'une branche de retenue (5) passe autour du côté arrière du volet et l'autre branche de retenue (5.5) autour du côté avant du volet.

5. Support pour volet de fenêtre selon la revendication 1, **caractérisé en ce qu'**une des branches de retenue (5 ou 5.5) est déplaçable par rapport à l'autre branche de retenue, de sorte que des volets de fenêtre respectivement battants de fenêtre ou de porte d'épaisseurs différentes peuvent être reçus entre les branches de retenue.

6. Support pour volet de fenêtre selon la revendication 1, **caractérisé en ce qu'**il est prévu au support pour volet de fenêtre un cordon de sécurité (9) au moyen d'un oeillet de retenue, où le cordon de sécurité est fixé à une extrémité libre au moyen d'un dispositif de fixation de sorte que le support pour volet de fenêtre est empêché de tomber librement.
